# EUROPÄISCHE PATENTSCHRIFT

(11) **EP 0 199 771 B1**
(45) Veröffentlichungstag und Bekanntmachung des Hinweises auf die Patenterteilung: **04.01.1989**
(21) Anmeldenummer: 85905389.4
(22) Anmeldetag: 24.10.1985
(51) Int. Cl.: E21D 9/10

(54) **TEILSCHNITTMASCHINE ZUM PROFILGENAUEN SCHNEIDEN EINES BOGENFÖRMIGEN STRECKENQUERSCHNITTES**
PARTIAL BORING MACHINE FOR CUTTING TO A PRECISE PROFILE AN ARC-SHAPED LONGITUDINAL CROSS-SECTION
FOREUSE A ATTAQUE PARTIELLE POUR REALISER DES SECTIONS LONGITUDINALES EN FORME D'ARC ET RESPECTANT UN PROFIL PRECIS

(30) Priorität: 26.10.1984 DE 3439228; 01.06.1985 DE 3519697
(43) Veröffentlichungstag der Anmeldung: 05.11.1986
(73) Patentinhaber: Saarbergwerke Aktiengesellschaft, 66104 Saarbrücken (DE)
(72) Erfinder: SCHMID, Bernhard, D-6602 Dudweiler (DE)
(86) Internationale Anmeldenummer: DE8500412
(87) Internationale Veröffentlichungsnummer: WO8602697

(56) Entgegenhaltungen:
- DE-A- 2 501 761
- DE-A- 2 714 550
- DE-B- 1 261 459
- DE-B- 2 543 501
- GB-A- 2 050 627

## Beschreibung

Die Erfindung betrifft eine Teilschnittmaschine zum profilgenauen Schneiden eines bogenförmigen Streckenquerschnittes im untertägigen Berg- und Tunnelbau mit relativ zum Maschinenrahmen bewegbaren Schneidwalzen.

Flöz- bzw. Abbaustrecken im untertägigen Bergbau werden bevorzugt mit bogenförmigem Streckenquerschnitt aufgefahren, da der Bogenausbau am besten zur Aufnahme des hohen Gebirgsdruckes bzw. der durch diesen verursachten Querschnittsverengung (Konvergenz) geeignet ist. Dabei wird angestrebt, daß die Ausbauseitenteile schräg ausgesetzt, d. h. leichter geneigt zur Mitte des Streckenquerschnittes, gestellt werden können.

Das maschinelle Auffahren solcher Streckenprofile erfolgt mit Hilfe von Teilschnittmaschinen, deren Schneidkopf am Ende eines mit der Teilschnittmaschine verbundenen Schneidauslegers angeordnet ist, so daß die gesamte Fläche der Ortsbrust bestrichen werden kann. Die Bewegung des Schneidauslegers erfolgt über Hub- und Schwenkzylinder, die aus kinematischen Gründen am maschinenseitigen Ende des Schneidlagers angreifen (vgl. DE-B-1 261 459).

Mit Ausleger-Teilschnittmaschinen läßt sich ein sog. Überschnitt des Profiles praktisch nicht vermeiden, d .h. der Streckenquerschnitt wird im Regelfall nicht profilgenau und zu groß geschnitten, so daß der Streckenausbau nicht oder zumindest nicht durchgehend bündig am Gebirge anliegend gestellt werden kann und ein Hinterfüllen des Ausbaus mit Bergbaumörtel erforderlich wird.

Es wird daher versucht, die Profilgenauigkeit durch den Einsatz aufwendiger mechanischer oder elektronischer Profilschnittkontrollen und -steuerungen zu verbessern, die sich jedoch bisher in der Praxis nicht bewährt haben.

Ein weiterer Nachteil der Ausleger-Teilschnittmaschine ist, daß wegen der für die Bestreichung des gesamten Streckenquerschnittes erforderlichen Länge des Schneidauslegers sowie der konstruktiv bedingten Anordnung der Hub- und Schwenkzylinder am maschinenseitigen Ende des Schneidauslegers und der sich daraus ergebenden ungünstigen Hebelverhältnisse nur vergleichsweise geringe Anpreßkräfte auf den Schneidkopf aufgebracht werden können. Ausleger-Teilschnittmaschinen können daher nur mit sog. Schaftmeißeln bestückt werden. Diese Meißel, die das Gebirge im wesentlichen ritzen, haben in festerem, abrasivem Nebengestein nur eine ungenügende Standzeit und auch unbefriedigende Schneidleistungen.

Der Einsatz von Rollenmeißeln, die aufgrund ihrer Wirkungsweise auch zum Lösen von sehr hartem Gestein geeignet sind, erfordert jedoch wesentlich höhere Andruckkräfte, die bei Ausleger-Teilschnittmaschinen nicht aufgebracht werden können, so daß der Einsatzbereich dieser Maschinen stark eingeschränkt ist.

Aufgabe der vorliegenden Erfindung ist die Entwicklung einer Teilschnittmaschine, die ein profilgenaues Schneiden eines bogenförmigen Streckenprofiles ohne zusätzliche Hilfsmittel erlaubt und die darüber hinaus zur Erhöhung der Vortriebsleistung bzw. zum Einsatz z. B. im hartem Gestein mit Rollenmeißeln ausgerüstet werden kann.

Diese Aufgabe wird erfindungsgemäß durch die Vorrichtung nach Anspruch 1 gelöst.

Ober- und Unterwalze sind somit entlang vorgegebener Bewegungsbahnen zwangsgeführt und führen jeweils nur einfache, ebene Bewegungen aus. Durch die erfindungsgemäße Verwendung getrennter Schneidwalzen zum Schneiden der Oberbank mit kreisbogenförmigem Firstprofil und der Unterbank mit geradem Seitenprofil sowie deren Zwangsführung gelingt es somit in einfacher Weise, den Streckenquerschnitt profilgenau zu schneiden, ohne Hilfe aufwendiger Kontroll- und Steuereinrichtungen. Der einzubringende Ausbau kann durchgehend bündig am Gebirge anliegend gestellt werden. Zusätzliche Hinterfüllarbeiten sind nicht erforderlich.

Ist ein Streckenprofil für einen Ausbau mit schräg ausgesetzten, d. h. nicht senkrecht auf der Sohle stehenden Seitenteilen vorgesehen, werden kegelstumpfförmige Walzenkörper der Unterwalze eingesetzt, deren Kegelwinkel und Neigungswinkel der Drehachse zur Sohle so gewählt sind, daß sowohl die stoßseitige Stirnfläche mit der Sohle den für das Seitenprofil vorgesehenen Neigungswinkel bildet als auch die untere Mantellinie parallel zur Streckensohle verläuft.

Während die Oberwalze zum Schneiden des Firstbogens eine Schwenkbewegung um eine zur Maschinenlängsachse parallele Achse ausführen muß, kann die Unterwalze entlang einer geraden, normal zur Maschinenlängsachse verlaufenden Führungsbahn geführt werden. Diese einfache lineare Bewegung hat gegenüber einer an sich möglichen Schwenkbewegung um eine Hochachse den Vorteil, daß die Ortsbrust auch im Bereich der Unterbank gerade verläuft und die Unterwalze z. B. in der Mitte des Streckenquerschnittes keine zu große Voreilung gegenüber der Oberwalze aufweist.

Zweckmäßigerweise werden die Schwenkbewegung der Oberwalze und die Querverschiebung der Unterwalze gegenläufig ausgeführt. Damit kann die Fläche des im Zentrum der Ortsbrust verbleibenden Kreissegmentes, die weder von der Unterwalze noch von der Oberwalze mitgeschnitten wird, am geringsten gehalten werden. Das Gestein dieses nicht geschnittenen Bereiches löst sich nach dem Schneiden der Oberbank und der Unterbank von alleine und bereitet keine Probleme.

Der Antrieb für die Querverschiebung der Unterwalze erfolgt vorteilhafterweise durch Hydraulikzylinder, die im Bereich der Führungsbahn angeordnet sind und unmittelbar hinter der Schneidwalze angreifen. Somit können wegen der günstigen Hebelverhältnisse ausreichend hohe Anpreßkräfte auch für eine Bestückung mit Rollenmeißeln auf die Unterwalze aufgebracht werden.

Auch die Oberwalze kann wegen der relativ geringen erforderlichen Tragarmlänge und damit einer für die Kraftübertragung wirksamen kurzen Hebellänge mit Rollenmeißeln bestückt werden, so daß die erfindungsgemäße Teilschnittmaschine auch in hartem, abrasiven Gestein eingesetzt werden kann bzw. die Schneidleistung gegenüber den bekannten Teilschnittmaschinen wesentlich verbessert werden kann.

Die Maschine selbst baut vergleichsweise klein und leicht. Die an den Schneidwerkzeugen (Rollenmeißeln) aufzubringen den hohen Kräfte können nicht, wie bei den Ausleger-Teilschnittmaschinen, über das Eigengewicht der Maschine aufgenommen werden, sie müssen vielmehr in an sich bekannter Weise über Stützzylinder in das Gebirge abgeleitet werden, wobei diese Krafteinleitung zweckmäßigerweise über einen vorläufigen Ausbau, z. B. Messerschild, erfolgt, da dann das Einbringen des endgültigen Ausbaus parallel zum Streckenvortrieb möglich ist.

Das Verspannsystem kann zweigeteilt sein, wobei jedes Teilsystem unabhängig vom zweiten verspannt bzw. entlastet werden kann. Durch zwischengeschaltete in Streckenlängsrichtung wirkende Zylinder kann dann die Maschine in an sich bekannter Weise selbstschreitend dem Fortschritt des Streckenvortriebes entsprechend bewegt werden. Ebenso sind die üblichen Gelenkverbindungen vorgesehen, so daß die Maschine vorgegebenen Neigungs- und Richtungsänderungen der aufzufahrenden Strecke folgen kann.

Sei entsprechender Konstruktion des Maschinenkörpers und des Verspannsystems bietet die erfindungsgemäße Teilschnittmaschine darüber hinaus den Vorteil, daß nach Demontage des Tragarmes mit der Oberwalze und ggf. Teildemontage des oberen Maschinenkörpers bzw. des Verspannsystems die Maschine zum Schneiden eines niedrigen Türstockprofiles eingesetzt werden kann, so daß ggf. die Maschine nach Herstellung einer Flözstrecke auch zur Schneiden des sich in der Auffahrfolge anschließenden Aufhauens geeignet ist.

Im folgenden wird die erfindungsgemäße Teilschnittmaschine anhand eines in den Figuren 1 bis 3 schematisch dargesellten Ausführungsbeispieles näher erläutert.

Die Figuren 1 bis 3 zeigen eine erfindungsgemäße Teilschnittmaschine 1 mit einer als Stirnwalze ausgebildeten Oberwalze 2 und einer als zweigeteilte Querschneidwalze ausgebildeten Unterwalze 3. Oberwalze 2 sowie die Walzenkörper 8 der Unterwalze 3 sind sowohl am Umfang als auch der vorderen, stoßseitigen Stirnseite, die Walzenkörper 8 zusätzlich im Außenbereich 27 der hinteren Stirnseite mit Meißeln bestückt. Die Oberwalze 2 ist über einen Tragarm 4 am inneren Maschinenkörper um eine zur Maschinenlängsachse parallele Drehachse 6 schwenkbar gelagert und schneidet während der Schwenkbewegung die Oberbank 10 der Ortsbrust 22 mit dem kreisbogenförmigen Firstprofil 11, das tangential in das von der Unterwalze 3 geschnittene Seitenprofil 18 des Streckenquerschnittes übergeht.

Die die Unterbank 12 mit dem Seitenprofil 18 schneidende Unterwalze 3 wird demgegenüber mittels eines Schlittens 7 entlang einer geraden, zur Streckensohle 17 parallelen und zur Maschinenlängsachse normal verlaufenden Führungsbahn 5 querverschoben. Als Antrieb zur Verschiebung der Unterwalze 3 dient dabei ein im Bereich der Führungsbahn 5, unmittelbar hinter der Unterwalze 3, angreifender Hydraulikzylinder 14, der sich am Maschinenrahmen 15 abstützt. Es kann auch jeder andere geeignete Antrieb, z. B. eine Kette, eingesetzt werden.

Die Walzenkörper 8 der Unterwalze 3 sind kegelstumpfartig ausgebildet, wobei die Kegelwinkel sowie der Neigungswinkel der Drehachsen 13 gegen die Streckensohle 17 so abgestimmt sind, daß einerseits die untere Kegelmantellinie 16 der Walzenkörper 8 parallel zur Streckensohle 17 verlaufen, andererseits die Stirnflächen 9 mit der Streckensohle 17 den für das Seitenprofil 18 des Streckenquerschnittes vorgesehenen Neigungswinkel einschließen.

Der Drehantrieb von Oberwalze 2 und Unterwalze 3 erfolgt durch getrennte Antriebe 20 bzw. 21.

Die Schwenkbewegung der Oberwalze 2 und die Querverschiebung der Unterwalze 3 in der Schneidebene werden gegenläufig durchgeführt, da dann der im Zentrum der Ortsbrust 22 verbleibende Bereich 19, der weder von der Oberwalze 2 noch von der Unterwalze 3 mit geschnitten wird, minimal gehalten werden kann. Das Gestein dieses Bereiches 19 bricht nach dem Schneiden von Oberbank 10 und Unterbank 12 von alleine aus und bereitet keine Probleme. Das gelöste Gestein wird über den Förderer 28 abtransportiert.

Die Teilschnittmaschine ist in an sich bekannter Weise hydraulisch in der Strecke verspannt. Der Vorschub der Maschine in Vortriebsrichtung erfolgt über Hydraulikzylinder 25, die zwischen dem vorderen und hinteren Maschinenteil angeordnet sind. Während des Vorschubes der Maschine bzw. beim Einschneiden der Walzen in die Ortsbrust führen die Walzen, mit Ausnahme von Positionskorrekturen, keine Schwenk- bzw. Schiebebewegung aus.

Um vorgegebenen Änderungen der Richtung und Neigung der aufzufahrenden Strecke folgen zu können, sind in der üblichen Weise Gelenkverbindungen zwischen vorderen und hinteren Maschinenrahmen um jeweils eine Hoch- und Querachse vorgesehen. Darüber hinaus kann die Unterwalze 3 über einen Zylinder 25 gegenüber dem vorderen Maschinengehäuse angehoben werden.

## Patentansprüche

1. Teilschnittmaschine zum profilgenauen Schneiden eines bogenförmigen Streckenquerschnittes im untertägigen Berg- und Tunnelbau mit einer als Stirnwalze ausgebildeten, über einen Tragarm (4) um eine zur Maschinenlängsachse parallele Drehachse schwenkbaren Oberwalze (2) zum Schneiden der Oberbank (10) mit dem Firstprofil und einer aus zwei Walzenkörpern (8) gebildeten, entlang einer ebenen, zur Streckensohle (17) parallelen Bahn verschieblichen Unterwalze (3) zum Schneiden der Unterbank (12), dadurch gekennzeichnet, daß die Unterwalze (3) als zweigeteilte Querschneidwalze mit sich zur Streckenmitte verjüngenden kegelstumpfartigen Walzenkörpern (8) mit ebenen, stoßseitigen Stirnflächen (9) ausgebildet ist, daß die unteren Mantellinien (16) der Walzenkörper (8) zur Streckensohle (17) parallel verlaufen und der Winkel zwischen den stoßseitigen Stirnflächen (9) und der Streckensohle (17) dem vorgesehenen Neigungswinkel (a) zwischen dem Seitenprofil (18) und der Streckensohle (17) entspricht.

2. Teilschnittmaschine nach Anspruch 1, dadurch gekennzeichnet, daß die Schwenkbewegung der Oberwalze (2) und die Querverschiebung der Unterwalze (3) gegenläufig sind.

## Claims

1. A partial boring machine for cutting to a precise profile an arc-shaped gallery cross- section in underground mine and tunnel working comprising an upper roller (2) which is formed as an end roller and is pivotable through a supporting arm (4) about an axis of rotation parallel to the longitudinal axis of the machine and which serves to cut the top seam (10) with the first profile, and comprising a lower roller (3) which is formed by two roller bodies (8), is displaceable along a flat path parallel to the gallery floor (17), and serves to cut the bottom seam (12), characterised in that the lower roller (3) is formed as a two-part transverse cutting roller having roller bodies (8) of frusto-conical shape which taper towards the centre of the gallery and which have flat impact-side end faces (9), that the lower generatrices (16) of the roller bodies (8) extend parallel to the gallery floor (17), and the angle between the impact-side end faces (9) and the gallery floor (17) corresponds to the given angle of inclination (a) between the side profile (18) and the gallery floor (17).

2. A partial boring machine as claimed in Claim 1, characterised in that the pivoting movement of the upper roller (2) and the transverse displacement of the lower roller (3) are oppositely directed.

## Revendications

1. Foreuse à attaque partielle pour réaliser des sections de galerie en forme de voûte circulaire, en respectant un profil précis, pour l'exploitation de mines souterraines et la construction de tunnels, avec un rouleau supérieur (2) frontal pivotant par l'intermédiaire d'un bras support (4) autour d'un axe de rotation parallèle à l'axe longitudinal de la machine, pour le forage de la veine supérieure (10) avec profil de voûte, et un rouleau inférieur (3) constitué de deux corps de rouleau (8), déplaçable le long d'une piste horizontale parallèle à la base de galerie (17), pour le forage de la veine inférieure (12), caractérisée en ce que le rouleau inférieur (3), en tant que rouleau de forage transversal en deux parties, avec corps de rouleau (8) tronconiques se rétrécissent vers le milieu de la galerie, à surfaces frontales (9) planes d'attaque, est réalisé en sorte que les génératrices inférieurs (16) des corps de rouleau (8) soient parallèles à la base de galerie (17), et que l'angle entre les surfaces frontales d'attaque (9) et la base de galerie (17) corresponde à l'angle d'inclinaison (a) prévu entre le profil latéral (18) et la base de galerie (17).

2. Foreuse à attaque partielle suivant la revendication 1, caractérisée par le fait que le - mouvement pivotant du rouleau supérieur (2) et le déplacement transversal du rouleau inférieur (3) sont en opposition.
